# EUROPÄISCHE PATENTANMELDUNG

(11) **EP 1 898 013 A2**
(43) Veröffentlichungstag der Anmeldung: **12.03.2008**
(21) Anmeldenummer: 07113940.6
(22) Anmeldetag: 07.08.2007
(51) Int. Cl.: E04B 1/68

(54) **Verfahren zur Verbindung von Dichtbändern mittels eines doppelseitegen Klebeband**

(30) Priorität: 04.09.2006 CH 14052006
(71) Anmelder: Schoop + Co. AG, 5405 Baden-Dättwil (CH)
(72) Erfinder: Fröhlich, Wilfried, 8057, Zürich (CH)
(74) Vertreter: Spierenburg, Pieter

(57) **Zusammenfassung**

Es wird ein neues Verfahren zur überlappenden Verbindung von zwei Dichtbändern in Querrichtung beschrieben, bei weichem im überlappenden Bereich zwischen den beiden Dichtbändern (3,5) ein doppelseitiges Klebeband (1) aus einem Kautschuk angebracht wird.

## Beschreibung

Die Erfindung betrifft ein Verfahren zur Verbindung von Dichtbändern nach dem Oberbegriff des Patentanspruchs 1.

Dichtbänder aus Kautschuk werden zur Abdichtung von Betonarbeitsfugen eingesetzt. Die Bandsysteme werden nach lokalem Bauteilausmass werkseitig konfektioniert, wobei die Quernahtverbindungen mittels Vulkanisation bewerkstelligt werden. Solche Dichtbänder sind beispielsweise unter der Bezeichnung Combi-LiNE der Fa. SOBA Inter AG, CH-5405 Baden-Dättwil auf dem Markt erhältlich. Das Dichtbandsortiment besteht aus geraden Bändern in Breiten von 150 bis 200 mm und den vorfabrizierten Innen- und Aussenecken. Die Dichtbänder werden über der Arbeitsfuge mit Epoxidkleber kraftschlüssig und dicht auf den Beton aufgeklebt.

Der vorliegenden Erfindung liegt nun die Aufgabe zugrunde, ein Verfahren zur Nahtverbindung von Dichtbändern anzugeben, welches durch Verarbeiter unmittelbar am Objekt angewendet werden kann.

Diese Aufgabe wird durch das Verfahren mit den Merkmalen des Patentanspruchs 1 gelöst.

Durch das erfindungsgemässe Verfahren entfallen die aufwändige Massaufnahme am Bau und die werkseitige Konfektionierung mit den entsprechenden Vulkanisationsarbeiten. Damit wird eine wesentliche Vereinfachung in der Anwendung des Dichtbandsystems erreicht.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: ein erstes Dichtband und ein einseitig auf Schutzpapier aufgezogenes Klebeband aus Kautschuk,
- Fig. 2: die Befestigung des Klebebandes in der Überlappungszone eines ersten Dichtbandes,
- Fig. 3: das Entfernen des oberen Schutzpapiers des Klebebandes, und
- Fig. 4: ein zweites Dichtband befestigt mittels des Klebebandes auf dem ersten Dichtband.

Das erfindungsgemässe Verfahren lässt sich anhand der Figuren 1 bis 4 wie folgt beschreiben: ein doppelseitiges Klebeband 1 aus einem geeigneten Kautschuk, beispielsweise aus Butylkautschuk, wird einseitig von einem schützenden Papierstreifen befreit, so dass unten noch ein schützender Papierstreifen oder Abdeckung 2 verbleibt. Diese Papierstreifen bestehen in bekannterweise aus einem fettundurchlässigen Papier. Das Klebeband 1 wird in der Überlappungszone eines ersten Dichtbandes 3 aufgeklebt und mittels eines Heissluftföhns 4 lokal im Randbereich leicht erwärmt, so dass eine sehr gute Klebung des Klebebands 1 auf dem ersten Dichtband 1 erfolgt (Fig. 2). Sodann wird der verbleibende Papierstreifen entfernt, ein zweites Dichtband 5 in der Überlappungszone auf das Klebeband 1 aufgepresst und mit dem Heisslufföhn 4 leicht erwärmt, so dass im überlappenden Bereich eine ausgezeichnete wasserdichte Verbindung zwischen dem ersten Dichtband 3 und dem zweiten Dichtband 5 erhalten wird. Wenn eine genügend hohe Anpressdruck angewandt wird, kann gegebenenfalls auf die Erwärmung mit dem Heissluftföhn 4 verzichtet werden

Verschiedene Dichtprüfungen an der Verbindungsstelle zwischen den beiden Dichtbändern 3 und 5 sind bei einem Prüfdruck von 4 bar bei einer Temperatur von 23 °C während einer Prüfdauer von 96 Stunden durchgeführt worden. Die Dichtprüfungen haben keinerlei Anzeichen von einem Wasserdurchtritt oder einer partiellen Beschädigung im Bereich der Klebung zwischen den beiden Dichtbändern 3 und 5 ergeben.

## Patentansprüche

1. Verfahren zur überlappenden Verbindung von Dichtbändern (3, 5) in Querrichtung, **dadurch gekennzeichnet, dass** im überlappenden Bereich zwischen den beiden Dichtbändern (3, 5) ein doppelseitiges Klebeband (1) aus einem Kautschuk angebracht wird.

2. Verfahren nach Anspruch 1, **dadurch gekennzeichnet, dass** das Klebeband (1) einseitig in Querrichtung auf das erste Dichtband (3) angebracht wird, wozu eine Abdeckung (2) auf einer Seite des doppelseitig abgedeckten Klebebandes entfernt und an das erste Dichtband (3) angedrückt wird, und eine zweite Abdeckung (2) des doppelseitigen Klebebandes entfernt und das Klebeband (1) mit dem ersten Dichtband (3) an das zweite Dichtband (5) angedrückt wird.

3. Verfahren nach Anspruch 2, **dadurch gekennzeichnet, dass** nach dem Andrücken des Klebebandes (1) das jeweilige Dichtband (3, 5) auf der dem Klebeband abgewandten Seite erwärmt wird.

4. Verfahren nach einem der Ansprüche 1 bis 3, **dadurch gekennzeichnet, dass** das Klebeband (1) aus Butylkautschuk besteht.
